# EUROPÄISCHE PATENTSCHRIFT

(11) **EP 2 265 768 B1**
(45) Veröffentlichungstag und Bekanntmachung des Hinweises auf die Patenterteilung: **29.06.2016**
(21) Anmeldenummer: 09719484.9
(22) Anmeldetag: 06.03.2009
(51) Int. Cl.: E01H 4/02

(54) **EISFLÄCHENBEARBEITUNGSMASCHINE**
ICE SURFACE PREPARATION MACHINE
MACHINE DE TRAITEMENT DE SURFACE DE GLACE

(30) Priorität: 11.03.2008 DE 102008013730
(43) Veröffentlichungstag der Anmeldung: 29.12.2010
(73) Patentinhaber: Mabeomat Produktionstechnik Gmbh, 49170 Hagen a. T.W. (DE)
(72) Erfinder: OBERMEYER, Ralf, 49170 Hagen a. T.W. (DE); WILHELMS, Helmut, 49090 Osnabrück (DE)
(74) Vertreter: Bossmeyer, Jörg Peter
(86) Internationale Anmeldenummer: PCT/DE2009/000299
(87) Internationale Veröffentlichungsnummer: WO 2009/112010

(56) Entgegenhaltungen:
- WO-A-00/79060
- WO-A-2004/083528
- WO-A-2006/005283
- DE-A1- 3 214 698
- DE-A1- 3 529 432
- US-A- 3 591 236
- US-A- 4 372 617

## Beschreibung

Die Erfindung betrifft eine Eisflächenbearbeitungsmaschine nach dem Oberbegriff des Patentanspruches 1.

Eisflächenbearbeitungsmaschinen werden auf Kunsteisbahnen eingesetzt, um das Eis nach einer Beanspruchung durch Eisläufer in regelmäßigen Abständen zu glätten. Zu diesem Zweck wird mittels der Eisflächenbearbeitungsmaschine ein Hobelmesser über das Eis geführt, welches die oberste Schicht der Eisfläche und eventuell gegebene Unebenheiten entfernt. Das abgetragene Material wird mit Hilfe einer vor dem Hobelmesser angeordneten Förderwalze in der Regel in Form einer Schneckenwalze zur Mitte des Hobelmessers transportiert und dort durch geeignete Vorrichtungen beispielsweise in einen Schneetank gefördert. In Fahrtrichtung hinter dem Hobelmesser befindet sich eine Wasserauftragsvorrichtung, mit der ein dünner Wasserfilm auf die gehobelte Eisoberfläche aufgebracht wird. Durch diese Maßnahme werden gegebenenfalls noch vorhandene Vertiefungen im Eis gefüllt, wobei durch geeignete Gummiabstreifer überschüssiges Wasser von der Eisoberfläche abgestreift werden kann.
Darüber hinaus ist es bei im Einsatz befindlichen Eisbearbeitungsmaschinen bekannt, eine Waschvorrichtung für das zu bearbeitende Eis zu verwenden, sofern eine besonders gute Qualität der Eisoberfläche erreicht werden soll. Die Waschvorrichtung befindet sich zumeist zwischen Hobelmesser und Gummiabstreifer.

Für die Anwendung in Eisstadien besteht hinsichtlich der geschilderten Eisflächenbearbeitungsmaschine das Problem, dass an der unteren Kante einer der Begrenzung der Eisfläche dienenden Bande beispielsweise durch Bremsvorgänge von Eisläufern Schnee- und Eisabrieb angehäuft werden. Dieser Abrieb bewirkt unter anderem, dass ein erhöhter Übergangsbereich zwischen Eisfläche und Bande entsteht. Ferner wird bei der Bearbeitung der Eisfläche mit herkömmlichen Eisbearbeitungsmaschinen fliekraftbedingt in den Kurven Wasser in Richtung der Bande gedrückt, das aus der Wasserauftragsvorrichtung stammt.
Ein derartiger Übergangsbereich am Bandenrand ist insbesondere dann gefährlich, wenn in den betreffenden Eisstadien auch Eishockeyspiele ausgetragen werden, da der hierbei verwendete Eispuck beim Auftreffen auf den Übergangsbereich zwischen Eisfläche und Bande nach oben katapultiert werden kann, was zu unkontrollierten Bewegungen des Eispucks führt und das Verletzungsrisiko für die Spieler erhöht.
Aus diesem Grunde ist es im Rahmen der Eisflächenglättung unbedingt notwendig, die im unmittelbaren Bandenbereich befindlichen Schnee- und Eisanhäufungen zu beseitigen, um jederzeit einen rechtwinkligen Übergang zwischen waagerechter Eisfläche und vertikaler Bandenunterkante zu gewährleisten.

Zur Lösung der geschilderten Problematik sind neben einer zusätzlich erforderlichen manuellen Abtragung der erhöhten Übergangsbereiche zwischen Eisfläche und Bande verschiedene Lösungen bekannt. So sind beispielsweise an vielen Eisbearbeitungsmaschinen rotierende Bandenbesen befestigt, die den unmittelbar am Bandenrand vorhandenen Schnee beseitigen sollen. Diese Lösung hat sich jedoch in der Praxis als ungenügend erwiesen, da insbesondere bei großem Schneeanfall der Schnee am Bandenrand antaut und sich eine unter diesem liegende Eisschicht ergibt, die mittels des Bandenbesens nicht mehr beseitigt werden kann.

Eine andere Lösung der geschilderten Problematik sieht vor, dass seitlich der Eisflächenbearbeitungsmaschine eine zusätzliche Hobelvorrichtung angeordnet wird, die ausfahrbar ist und mit einem schräg gestellten, absenkbaren Messer versehen ist. Eine derartige beispielsweise aus der WO 00 / 79060 A1 bekannte Vorrichtung ist jedoch in ihrem Aufbau relativ kompliziert und somit kostenintensiv und wartungsanfällig.

Weiterhin kann im Bandenbereich eine Schnee- oder Eisanhäufung beseitigt werden, indem eine gesonderte Vorrichtung, beispielsweise ein batterie- oder benzinmotorangetriebenes rotierendes Messer unter einem rasenmäherähnlichen Gerät, an der Bande entlang geführt wird, um so den hoch stehenden Eisüberstand zu beseitigen.

Da die bisher bekannten Methoden insbesondere im Bereich der Bandenkurven entweder auf Grund ihres Arbeitsaufwandes oder der konstruktiven Realisierung der notwendigen Vorrichtungen unbefriedigend sind, besteht die Aufgabe der Erfindung darin, eine Eisenflächenbearbeitungsmaschine zu entwickeln, die die Eiskante an der Bandeneinfassung von Eisbahnen während der Eisaufbereitung ohne zusätzlichen Fahr- und Montageaufwand kontinuierlich abarbeitet.

Diese Aufgabe wird durch die Merkmale des Patentanspruches 1 gelöst. Weitere Ausgestaltungen der Erfindung sind in den sich anschließenden Unteransprüchen wiedergegeben.

Eine Eisflächenbearbeitungsmaschine mit einem mit Kufen versehenen Traggestell und einem quer zur Fahrtrichtung der Eisbearbeitungsmaschine vorhandenen Hobelmesser wurde erfindungsgemäß dahingehend weitergebildet, dass das Traggestell mittels einer Stelleinheit in zumindest einer horizontalen Ebene relativ zur Eisflächenbearbeitungsmaschine verdreh- und/oder verschiebbar ist.

Durch diese erfindungsgemäße Maßnahme kann insbesondere in den Bereichen der Bandenrundung eine optimierte Annäherung des Traggestells mit dem daran angeordneten Hobelmesser an die Bande erfolgen. Insbesondere ist durch die Stelleinheit die Möglichkeit gegeben, sehr flexibel zu reagieren und unabhängig von der exakten Fahrposition der Eisbearbeitungsmaschine eine Relativbewegung in Form einer Drehung, Verschiebung oder einer Überlagerung der Bewegungen zwischen Eisbearbeitungsmaschine und Traggestell herbeizuführen, so dass das Hobelmesser immer einen minimalen Abstand zur Bandenbegrenzung beim Hobelvorgang einnehmen kann. Die Stelleinheit ermöglicht vorteilhafter Weise eine konstante Anpresskraft des Traggestells an die Bande. Die Bewegbarkeit in einer horizontalen Ebene bedeutet dabei, dass das Traggestell parallel zur Eisoberfläche bewegt werden kann.

Die erfindungsgemäße Lösung ist sowohl für Eisbearbeitungsmaschinen einsetzbar, die aus einem kompakten Einzelfahrzeug bestehen, als auch für solche, die mit einem Eisbearbeitungsschlitten gekoppelt sind.
Darüber hinaus bedarf es keiner besonderen Erwähnung, dass die hier beschriebene Eisbearbeitungsmaschine nach der Erfindung zusätzlich an sich bekannte Elemente wie beispielsweise Kufen, eine Waschvorrichtung, Gummiabstreifer, eine Wasserauftragsvorrichtung, eine Förderwalze, Kehreinrichtungen oder ähnliche Aggregate aufweisen kann, soweit damit die Bearbeitung der Eisoberfläche erfolgen muss oder soll.

Entsprechend einer ersten Ausgestaltung der Erfindung wird vorgeschlagen, dass die Eisflächenbearbeitungsmaschine einen Eisbearbeitungsschlitten mit einem mit Kufen versehenen Traggestell aufweist, an dem quer zur Fahrtrichtung der Eisbearbeitungsmaschine ein Hobelmesser mit einer in Fahrtrichtung nachgelagerten, mit einem Gummiabstreifer versehenen Wasserauftragsvorrichtung und einer in Fahrtrichtung vorgelagerten Förderwalze angeordnet ist, wobei das Traggestell unter Zwischenschaltung einer Stelleinheit relativ zur Eisflächenbearbeitungsmaschine in zumindest einer horizontalen Ebene verdreh- und/oder verschiebbar ist. Durch die Erfindung ist es auch möglich, während der Bearbeitung einen Wechsel der Ebenen vorzusehen, in denen das Traggestell verdreh- und/oder verschiebbar ist.
Ferner liegt es im Bereich der Erfindung, wenn der Eisbearbeitungsschlitten von einem vorausfahrenden Fahrzeug gezogen wird, was den Vorteil aufweist, dass er sehr nah an die Bande herangeführt werden kann. Der Abstand liegt dabei zum Beispiel bei einem Bandenradius von 7 m und einer Breite des Traggestells von 210 mm im Bereich von 0,78 mm und ist somit vernachlässigbar.

Es hat sich ferner als zweckmäßig erwiesen, wenn die Stelleinheit zwei
Stellzylinder aufweist, die vorteilhafter Weise in einer gemeinsamen, bevorzugt in einer vertikalen Achse an der Eisflächenbearbeitungsmaschine angelenkt sind. Die Stellzylinder sind unabhängig ansteuerbar, was die Flexibilität bei der Bearbeitung der Eisfläche entscheidend verbessert. Darüber hinaus sind die Stellzylinder für die gleichmäßige, mit konstanter Kraft erfolgende Annäherung des Traggestells an die Bande verantwortlich.

Die Stellzylinder werden bevorzugt am Traggestell in parallel beabstandeten, als vertikale Drehachsen ausgebildeten Anlenkpunkten festgelegt, wobei gemäß einer Ausgestaltung der Erfindung zwischen einem der Anlenkpunkte eines Stellzylinders und der Eisflächenbearbeitungsmaschine ferner eine in einer vertikalen Drehachse festgelegte Haltestrebe angeordnet ist. Eine derartige Weiterbildung des Erfindungsgedankens stellt eine konstruktiv einfache und kostengünstige Realisierung dar. Darüber hinaus ist hiermit eine in sich stabile Führung des Traggestells möglich, sodass dieses ruckelfrei agiert. Dies hat wiederum einen entscheidenden Einfluss auf die Qualität der zu bearbeitenden Eisoberfläche.

Es hat sich darüber hinaus als vorteilhaft erwiesen, dass die Bewegung der Stellzylinder durch eine hydraulische oder pneumatische Steuereinheit, die nach dem Prinzip des hydraulischen oder pneumatischen Gleichgewichts arbeitet, geregelt wird, wobei die Steuereinheit mit mindestens einer Abtastvorrichtung zur Abtastung des seitlichen Abstandes des Traggestells von der Bande einer Eisbahn und einem Steuerventil zur Regelung der Druckzuführung der Stellzylinder versehen ist.
Das hydraulische oder pneumatische Arbeitsprinzip ist vorteilhaft auf Grund eines permanenten seitlichen Druckaufbaus auf die Bande und einer entsprechend einfach aufgebauten Steuerung, was mit Hilfe eines elektrischen Antriebs- und Steuerprinzips in dieser Form nur durch hohen technischen Aufwand, insbesondere für die Steuerung zu realisieren wäre. Darüber hinaus besteht ein Vorteil in dem konstanten Kraftverlauf, der mit diesen Prinzipien erreicht werden kann, was beispielsweise im Vergleich mit Federn, die einen sich über den zurückgelegten Weg ändernden Kraftverlauf aufweisen und Alterungen unterliegen, eine entscheidend verbesserte Handhabung und bessere Ergebnisse bei der Eisflächenbearbeitung mit sich bringt, die auch über einen langen Zeitraum unverändert bleiben.

Eine vorteilhafte technische Weiterbildung ist ferner darin zu sehen, dass die Steuereinheit mindestens zwei als Rollenhebelvorrichtungen zur Abtastung des seitlichen Abstandes des Traggestells von der Bande gestaltete Abtastvorrichtungen mit zugeordneten Steuerventilen aufweist, wobei jede Rollenhebelvorrichtung zur Ansteuerung eines der vorhandenen Stellzylinder dient. Die Rollenhebeleinheiten stellen zusammen mit dem jeweiligen Steuerventil eine zentrale Einheit zur Realisierung des Arbeitsprinzips des hydraulischen oder pneumatischen Gleichgewichts, mit dem die Stellzylinder geregelt werden, dar.
Das Arbeitsprinzip des hydraulischen oder pneumatischen Gleichgewichts beinhaltet im Wesentlichen die Tatsache, dass der mittels einer geeigneten Pumpe bereitgestellte Hydraulik- oder Pneumatikdruck auf beide Kolbenseiten des Stellzylinders gleichzeitig geleitet wird. Durch die Tatsache, dass die kolbenseitige Fläche naturgemäß größer ist als diejenige Fläche, an der die Kolbenstange zur Bewegung des Kolbens angeordnet ist, wird die Kolbenstange bei gleicher Druckbeaufschlagung aufgrund der unterschiedlichen Kraftverhältnisse in ihre Ausfahrendstellung gebracht.
Wird in die kolbenseitige Zuleitung des Zylinders ein Steuerventil eingebracht, wie es der Rollenhebeleinheit der erfindungsgemäßen Maschine zugeordnet ist, kann aus dem kolbenseitigen Zylinderraum durch das geöffnete Steuerventil, welches gleichzeitig an den Tankrücklauf angeschlossen ist, soviel Öl abfließen, bis eine Gleichgewichtsstellung der Kraftverhältnisse am Kolben erreicht ist. Durch diese mit einfachen Mitteln zu realisierende Steuerung lässt sich mittels der Stellzylinder jeweils eine exakte Anlage des Traggestells an der Bande realisieren.

Im Rahmen der Ansteuerung der Stellzylinder nach dem Prinzip des hydraulischen oder pneumatischen Gleichgewichtes hat es sich hinsichtlich der Reinigung der Eisfläche im Bandenbereich zusätzlich als vorteilhaft erwiesen, jeweils eine Abtastvorrichtung in Fahrtrichtung vor dem Traggestell zur Abtastung des Abstandes bei gerader Bande anzuordnen und eine Abtastvorrichtung in Fahrtrichtung hinter dem Traggestell zur Abtastung des Abstandes bei gekrümmter Bande.
Diese Trennung der Abtastvorrichtungen führt zur einer nochmals verbesserten Annäherung des Traggestells mit dem Hobelmesser an die Bandenoberfläche.

Die Länge des Hobelmessers sollte bevorzugt der Außenbreite des Traggestells entsprechen oder geringfügig breiter sein, als die Breite des Traggestells. Durch den bei breiterem Hobelmesser entstehenden Überstand ist die Bandenannäherung insbesondere im Kurvenbereich optimiert.

Eine weitere Ausführung geht dahin, dass die Breite des Traggestells nur hinter dem Hobelmesser und vor der Förderwalze kleiner bemessen sein sollte als die Länge des Hobelmessers. Durch diese spezielle Gestaltung der Seitenwandung des Traggestells ist eine gute Annäherung an die Bande im Kurvenbereich gewährleistet.

Die Steuereinheit mit den Abtastvorrichtungen kann darüber hinaus zweckmäßigerweise an der in Fahrtrichtung linken Seite des Traggestells angeordnet sein.

Um die Wartung der Eisoberfläche weitgehend zu automatisieren, hat es sich außerdem als zweckmäßig erwiesen, die Eisflächenbearbeitungsmaschine mit einer Steuervorrichtung zur automatischen fahrerlosen Bewegung zur Aufbereitung einer Eisfläche zu versehen, welche mit einer Einheit zur Kommunikation mit einem globalen sattelitengestützten Navigationssystem (Global Positioning System (GPS)) ausgestattet ist.

Die Erfindung wird nachfolgend anhand der beigefügten Zeichnungen näher erläutert. Das gezeigte Ausführungsbeispiel stellt keine Einschränkung auf die dargestellte Variante dar, sondern dient lediglich der Erläuterung eines Prinzips der Erfindung. Dabei sind gleiche oder gleichartige Bauteile mit denselben Bezugsziffern bezeichnet. Um die erfindungsgemäße Funktionsweise veranschaulichen zu können, sind in den Figuren nur stark vereinfachte Prinzipdarstellungen gezeigt, bei denen auf die für die Erfindung nicht wesentlichen Bauteile verzichtet wurde. Dies bedeutet jedoch nicht, dass derartige Bauteile bei einer erfindungsgemäßen Lösung nicht vorhanden sind.

Es zeigt:
- Figur 1:: eine schematische Draufsicht auf einen Teil eines Eisbearbeitungsschlittens der Eisbearbeitungsmaschine im Bereich einer gekrümmten Bande
und
- Figur 2:: eine stark vereinfachte schematische Darstellung der hydraulischen oder pneumatischen Steuerung für die Bewegung des Eisbearbeitungsschlittens.

In der Figur 1 ist die insgesamt mit 1 bezeichnete Eisflächenbearbeitungsmaschine aus Gründen der Übersichtlichkeit lediglich mit ihrem hinteren Ende dargestellt, an welchem unter Zwischenschaltung einer Stelleinheit 19 ein Eisbearbeitungsschlitten 2 festgelegt ist. Der Eisbearbeitungsschlitten 2 besitzt als wesentliches Element ein Traggestell 4, welches als Traversenrahmen ausgebildet sein kann. Am Traggestell 4 sind ein Hobelmesser 3, eine Förderwalze 5 sowie eine Wasserauftragsvorrichtung 8 angeordnet. Das Hobelmesser 3 als zentrales Element zur Bearbeitung einer zu pflegenden Eisfläche befindet sich im Wesentlichen quer zur Fahrtrichtung F der Eisflächenbearbeitungsmaschine 1. Das Hobelmesser dient zum Überkratzen einer Eisfläche, beispielsweise in einem Eisstadion, und zur Beseitigung von Unebenheiten, die durch Eisläufer verursacht worden sind.

In Fahrtrichtung F vor dem Hobelmesser 3 befindet sich eine Förderwalze 5, die das von der Eisoberfläche entfernte Eis vorzugsweise mittels einer Schneckenförderung zur Mitte des Hobelmessers 3 beziehungsweise der Förderwalze 5 transportiert, wo das Eis durch in der Figur nicht näher dargestellte, jedoch übliche Vorrichtungen beispielsweise in einen an der Eisflächenbearbeitungsmaschine 1 angeordneten Schneeauffangbehälter transportiert wird.
In Fahrtrichtung F gesehen hinter dem Hobelmesser 3 ist ferner die Wasserauftragsvorrichtung 8, die dazu dient, einen Wasserfilm auf die gehobelte Eisfläche aufzubringen, um so tiefere Unebenheiten auszugleichen. Die Wasserauftragsvorrichtung 8 ist an ihrem hinteren, dem Hobelmesser 3 abgewandten Ende, mit einer Dichtlippe versehen, die überschüssiges Wasser abzieht, welches mittels einer üblichen Saugvorrichtung in die Eisflächenbearbeitungsmaschine überführt und zur Wiederverwendung aufbereitet wird.
Das wesentliche Element der erfindungsgemäßen Lehre befindet sich, wie in der Figur 1 dargestellt, zwischen dem Traggestell 4 und dem hinteren Ende der Eisbearbeitungsmaschine 1. Die dort angeordnete Stelleinheit 19 ermöglicht eine Bewegung des Traggestells 4 und mit diesem des Hobelmessers 3 relativ zur Eisbearbeitungsmaschine 1 in einer Ebene, wobei die Bewegung sowohl eine Drehbewegung, eine seitliche Schiebebewegung oder eine Überlagerung beider Bewegungsrichtungen sein kann.
Die Stelleinheit 19 weist dabei als wesentliche Elemente zwei Stellzylinder 6 und 16 auf, die an ihren der Eisflächenbearbeitungsmaschine 1 zugewandten, freien Enden in einer gemeinsamen Achse 12 drehbar an der
Eisflächenbearbeitungsmaschine 1 angelenkt sind. Die gegenüber liegenden freien Enden der Stellzylinder 6 und 16 sind am Traggestell 4 in beabstandet zueinander angeordneten Anlenkpunkten 13 und 14 ebenfalls drehbar gelagert. Als weiteres Element der Stelleinheit 19 befindet sich zwischen dem Anlenkpunkt 14 am Traggestell 4 des Stellzylinders 6 und einem Befestigungspunkt an der Eisflächenbearbeitungsmaschine 1, der als Drehachse 17 ausgebildet ist, eine zusätzliche Haltestrebe 15. Die Ausgestaltung der beschriebenen Stelleinheit 19 erlaubt durch die Kolbenbewegung der Stellzylinder 6 und 16 die oben beschriebene Dreh- oder Schwenkbewegung sowie eine Überlagerung beider Bewegungsrichtungen. Das Traggestell 4 gleitet während der Bearbeitung der Eisfläche auf parallel beabstandet unterhalb des Traggestells 4 angeordnete Kufen 18.
Die Dreh- und Schwenkbewegung des Eisbearbeitungsschlittens 2 ermöglicht zur Lösung der erfindungsgemäßen Aufgabe einer unmittelbaren Anlage insbesondere in Kurvenbereichen der Eisflächenbande 7 ein Heranfahren des Traggestells 4 bis auf einen Abstand B, welcher im Bereich unterhalb von 1 mm liegt und somit zu vernachlässigen ist.
Das nahe Heranfahren des Traggestells 4 mit dem daran angeordneten Hobelmesser 3 begünstigt die Beseitigung von Schnee- und Eisanhäufungen im unmittelbaren Fußbereich seitlich der Bande 7, so dass durch die neuartige Konstruktion auf zusätzliche gesonderte Reinigungsmaßnahmen oder Zusatzaggregate wie an bestehenden Eisflächenbearbeitungsmaschinen verzichtet werden kann.

Die Ansteuerung der Stellzylinder 6 und 16 erfolgt über eine Steuereinheit 10, die aus zwei Abtastvorrichtungen 11a und 11b sowie zugeordneten Steuerventilen 9a und 9b aufgebaut ist. Die Abtastvorrichtung 11a steuert dabei in Verbindung mit dem Steuerventil 9a die Bewegung des Stellzylinders 6, wohingegen die Abtastvorrichtung 11b in Verbindung mit dem Steuerventil 9b für die gesteuerte Bewegung des Stellzylinders 16 zuständig ist.
Die Abtastvorrichtung 11a ist entsprechend der Figur 1 in Fahrtrichtung F gesehen vor dem Traggestell 4 so angeordnet, dass sie eine Bandenberührung des Traggestells bei gerader Bande 7 ermöglicht. Die in Fahrtrichtung F gesehen hinter dem Hobelmesser angeordnete Abtastvorrichtung 11b steuert die Anlage des Traggestells 4 demgegenüber in den gerundeten Bereichen der Bande 7.

Hinsichtlich der Figur 1 ist noch anzumerken, dass das Traggestell 4 im Bereich der Wasserauftragsvorrichtung 8 und im Bereich vor der Förderwalze 5 eine geringere Breite aufweist als im Bereich des Hobelmessers 3 und der Förderwalze 5. Durch diese Maßnahme kann ein zusätzliches Anfahren des Traggestells 4 an die Bande 7 herbeigeführt werden, wobei das Maß A als ein maßgebliches Maß für die Festlegung des Mindestabstandes B entsprechend reduziert wird.

Legt man für den Radius R der Bande 7 einen Wert von 7m zugrunde und beträgt die Baubreite A des Traggestells 4 beispielsweise 210 mm, so ergibt sich für das Maß B der Wert aus der Formel B = R-R x cos α. Der Wert α berechnet sich nach der Formel sin α = A/2 / R. Somit beträgt unter Berücksichtigung der oben genannten Werte B im vorliegenden Beispiel 0,78755 mm.

Die Einzelheiten der Ansteuerung der Stellzylinder 6 und 16 ergeben sich aus dem schematischen Schaltbild der Figur 2. Die Ansteuerung basiert auf dem Prinzip des hydraulischen oder pneumatischen Gleichgewichts, welches im Folgenden am Beispiel des hydraulischen Gleichgewichtes näher erläutert wird. Aus Gründen der Übersichtlichkeit ist in der Figur 2 ferner auf wesentliche Elemente des konstruktiven Aufbaus des Eisbearbeitungsschlittens verzichtet worden. Es wurden in die Figur lediglich die Stellzylinder 6 und 16 sowie die Abtastvorrichtungen 11a, 11b sowie die Steuerventile 9a und 9b aufgenommen, da diese Beauteile für das Verständnis der Ansteuerung der Stelleinheit 19 wesentlich sind.
Die hydraulische Anlage wird von einer Pumpe 20 mit Druck gespeist Diese Pumpe 20 speist mittels der Zuleitung 23 den Stellzylinder 6, wobei die Zuleitung 23 mit der Kolbenstangenseite des Stellzylinders 6 verbunden ist, die zum besseren Verständnis in der Figur mit "A" gekennzeichnet wurde. Eine Zuleitung 24 verbindet die Kolbenstangenseite des Stellzylinders 6 mit der Kolbenseite des Stellzylinders 6. Die Kolbenseite des Stellzylinders 6 ist in der Figur 1 mit einem "B" benannt. In der Zuleitung 24 ist eine einstellbare Drossel 21 angeordnet, mit Hilfe derer die Ein- und Ausfahrgeschwindigkeit der Kolbenstange des Stellzylinders 6 geregelt werden kann.
Die Kolbenseite B des Stellzylinders 6 weist ferner eine Verbindung mit einer Verbindungsleitung 25, die zu einem Steuerventil 9a führt, auf. Das Steuerventil 9a wiederum ist an eine Tankleitung 26 als Rücklauf angeschlossen.

Die Funktionsweise für die Bewegungssteuerung des Stellzylinders 6 ist die Folgende:
Auf der Kolbenstangenseite A des Stellzylinders 6 weist dieser einen geringeren Rauminhalt beziehungsweise eine kleinere Kolbenfläche auf, als auf der Kolbenseite B, weil an der Kolbenseite B die Kolbenstange nicht vorhanden ist. Dies führt dazu, dass bei geschlossenem Steuerventil 9a auf Grund des durch die Pumpe 20 bereit gestellten Druckes und der unterschiedlich großen Wirkfläche eine Differenzkraft zwischen der Kolbenseite B und der Kolbenstangenseite A des Stellzylinders 6 besteht, so dass der Kolben des Stellzylinders 6 in seine ausgefahrene Endstellung verfährt.
Hierzu ist anzumerken, dass bei geschlossenen Steuerventilen 9a und 9b der spezifische (Flächen-) Druck gleich groß, wie der von der Pumpe 20 bereitgestellte spezifische Druck ist.
Wird das Steuerventil 9a bei Bandenkontakt mit Hilfe der Abtastvorrichtung 11 a geöffnet, so sinkt der an der Kolbenseite B anliegende Druck ab, weil über die Verbindungsleitung 25 und die Tankleitung 26 Öl in den Tank abfließt. Dies erfolgt solange, bis ein Gleichgewicht zwischen Kolbenstangenseite A und Kolbenseite B des Stellzylinders 6 vorliegt und führt folglich zu einem Druckanstieg auf der Kolbenstangenseite A des Stellzylinders 6. Dadurch wird die Kolbenstange des Stellzylinders 6 eingefahren.
Löst sich das Traggestell 4 von der Bande 7, führt dies zum Verschluss des Steuerventils 9a durch die Abtastvorrichtung 11a.
Mit der damit verbundenen kleineren Kraft auf der Kolbenstangenseite A des Stellzylinders 6 im Vergleich zur größeren Kraft auf der Kolbenseite B wird der Vorgang umgekehrt und die Kolbenstange fährt wieder aus.

Nach dem gleichen Prinzip wird der Stellzylinder 16 gesteuert. Durch die Pumpe 20 wird über eine Zuleitung 27 die Kolbenstangenseite "A" des Stellzylinders 16 mit einem Druck beaufschlagt. Gleichzeitig wird über eine zwischengeschaltete Drossel 22 und die Zuleitung 28 die Kolbenseite "B" des Stellzylinders 16 mit Druck beaufschlagt. Zwischen der Zuleitung 28 und dem Steuerventil 9b besteht die Verbindungsleitung 29, wobei das Steuerventil 9b gleichzeitig über eine Tankleitung 30 als Abflussleitung mit einem Tank verbunden ist.
So lange das Steuerventil 9b geschlossen ist, fährt die Kolbenstange des Stellzylinders 16 in ihre ausgefahrene Endstellung. Eine durch die Abtastvorrichtung 11b hervorgerufene Öffnung des Steuerventils 9b bei Kontakt mit der Bande 7 führt dann zu einem Einfahren der Kolbenstange des Stellzylinders 16 bis die Abtastvorrichtung 11b ein Abheben des Traggestells 4 in der Kurvenbahn der Bande 7 signalisiert. Löst sich das Traggestell 4 von der Bande 7, führt dies zum Verschluss des Steuerventils 9b durch die Abtastvorrichtung 11b. Mit der damit verbundenen kleineren Kraft auf der Kolbenstangenseite A des Stellzylinders 16 im Vergleich zur größeren Kraft auf der Kolbenseite B wird der Vorgang umgekehrt und die Kolbenstange fährt wieder aus.

Durch die Abtastvorrichtungen 11a und 11b in Verbindung mit den Steuerventilen 9a und 9b wird somit auf einfache Weise eine Bandenanlage des Traggestells 4 mit dem daran angeordneten Hobelmesser 3 herbeigeführt. Eine derartige Steuerung ist gegenüber elektrischen Ansteuerungen und Antrieben einfach auszuführen und somit preiswert und wartungsarm.

### Bezugszeichenliste

- 1: Eisflächenbearbeitungsmaschine
- 2: Eisbearbeitungsschlitten
- 3: Hobelmesser
- 4: Traggestell
- 5: Förderwalze
- 6: Stellzylinder
- 7: Bande
- 8: Wasserauftragsvorrichtung
- 9a: Steuerventil
- 9b: Steuerventil
- 10: Steuereinheit
- 11a: Abtastvorrichtung
- 11b: Abtastvorrichtung
- 12: Achse
- 13: Anlenkpunkt
- 14: Anlenkpunkt
- 15: Haltestrebe
- 16: Stellzylinder
- 17: Drehachse
- 18: Kufe
- 19: Stelleinheit
- 20: Pumpe
- 21: Drossel
- 22: Drossel
- 23: Zuleitung
- 24: Zuleitung

### Fortsetzung Bezugszeichenliste

- 25: Verbindungsleitung
- 26: Tankleitung
- 27: Zuleitung
- 28: Zuleitung
- 29: Verbindungsleitung
- 30: Tankleitung

## Patentansprüche

1. Eisflächenbearbeitungsmaschine (1) mit einem mit Kufen (18) versehenen Traggestell (4) und einem quer zur Fahrtrichtung (F) der Eisbearbeitungsmaschine (1) vorhandenen Hobelmesser (3),
**dadurch gekennzeichnet, dass**
im benutzten Zustand der Eisflächenbearbeitungsmaschine das Traggestell (4) mittels einer Stelleinheit (19) zumindest in einer horizontalen Ebene relativ zur Eisflächenbearbeitungsmaschine (1) verdreh- und/oder verschiebbar ist.

2. Eisflächenbearbeitungsmaschine nach Anspruch 1,
**dadurch gekennzeichnet, dass**
die Eisflächenbearbeitungsmaschine (1) einen Eisbearbeitungsschlitten (2) mit dem mit Kufen (18) versehenen Traggestell (4) aufweist, an dem quer zur Fahrtrichtung (F) der Eisbearbeitungsmaschine (1) das Hobelmesser (3) mit einer in Fahrtrichtung (F) nachgelagerten Wasserauftragsvorrichtung (8) und einer in Fahrtrichtung (F) vorgelagerten Förderwalze (5) angeordnet ist, wobei das Traggestell (4) unter Zwischenschaltung der Stelleinheit (19) relativ zur Eisflächenbearbeitungsmaschine (1) zumindest in einer horizontalen Ebene verdreh- und/oder verschiebbar ist.

3. Eisflächenbearbeitungsmaschine nach einem der vorstehend genannten Ansprüche,
**dadurch gekennzeichnet, dass**
die Stelleinheit (19) zwei Stellzylinder (6, 16) aufweist.

4. Eisflächenbearbeitungsmaschine nach einem der vorstehend genannten Ansprüche,
**dadurch gekennzeichnet, dass**
die Stelleinheit (19) zwei in je einer vertikalen Achse (12) an der Eisflächenbearbeitungsmaschine (1) angelenkte Stellzylinder (6, 16) aufweist.

5. Eisflächenbearbeitungsmaschine nach einem der Ansprüche 1 bis 3,
**dadurch gekennzeichnet, dass**
die Stelleinheit (19) zwei in einer gemeinsamen vertikalen Achse (12) an der Eisflächenbearbeitungsmaschine (1) angelenkte Stellzylinder (6, 16) aufweist.

6. Eisflächenbearbeitungsmaschine nach einem der Ansprüche 3 bis 5,
**dadurch gekennzeichnet, dass**
die Stellzylinder (6, 16) am Traggestell (4) in beabstandeten, als vertikale Drehachsen ausgebildeten Anlenkpunkten (13, 14) festgelegt sind.

7. Eisflächenbearbeitungsmaschine nach Anspruch 6,
**dadurch gekennzeichnet, dass**
zwischen einem der Anlenkpunkte (13, 14) eines Stellzylinders (6, 16) und der Eisflächenbearbeitungsmaschine (1) eine in einer vertikalen Drehachse (17) festgelegte Haltestrebe (15) angeordnet ist.

8. Eisflächenbearbeitungsmaschine nach einem der Ansprüche 3 bis 7,
**dadurch gekennzeichnet, dass**
die Stellzylinder (6, 16) durch eine hydraulische, nach dem Prinzip des hydraulischen Gleichgewichts arbeitende Steuereinheit (10) regelbar sind, wobei die Steuereinheit (10) mit mindestens einer Abtastvorrichtung (11a, 11b) zur Abtastung des seitlichen Abstandes des Traggestells (4) von der Bande (7) einer Eisbahn und einem Steuerventil (9a, 9b) zur Regelung der Druckzuführung der Stellzylinder (6, 16) versehen ist.

9. Eisflächenbearbeitungsmaschine nach einem der Ansprüche 3 bis 7, **dadurch gekennzeichnet, dass**
die Stellzylinder (6, 16) durch eine pneumatische, nach dem Prinzip des pneumatischen Gleichgewichts arbeitende Steuereinheit (10) regelbar sind, wobei die Steuereinheit (10) mit mindestens einer Abtastvorrichtung (11a, 11b) zur Abtastung des seitlichen Abstandes des Traggestells (4) von der Bande (7) einer Eisbahn und einem Steuerventil (9a, 9b) zur Regelung der Druckzuführung der Stellzylinder (6, 16) versehen ist.

10. Eisflächenbearbeitungsmaschine nach einem der Ansprüche 8 oder 9, **dadurch gekennzeichnet, dass**
jede Steuereinheit (10) eine als Rollenhebelvorrichtung zur Abtastung des seitlichen Abstandes des Traggestells (4) von der Bande (7) gestaltete Abtastvorrichtung (11a, 11b) mit mindestens einem zugeordneten Steuerventil (9a, 9b) aufweist, wobei jede Rollenhebelvorrichtung zur Ansteuerung eines Stellzylinders (6, 16) dient.

11. Eisflächenbearbeitungsmaschine nach Anspruch 10,
**dadurch gekennzeichnet, dass**
eine Abtastvorrichtung (11a, 11b) in Fahrtrichtung (F) vor dem Traggestell (4) zur Abtastung des Abstandes des Traggestells (4) bei gerader Bande (7) angeordnet ist.

12. Eisflächenbearbeitungsmaschine nach Anspruch 10 oder 11,
**dadurch gekennzeichnet, dass**
eine Abtastvorrichtung (11a, 11b) in Fahrtrichtung (F) hinter dem Traggestell (4) zur Abtastung des Abstandes bei gekrümmter Bande (7) angeordnet ist.

13. Eisflächenbearbeitungsmaschine nach einem der vorstehend genannten Ansprüche,
**dadurch gekennzeichnet, dass**
die Länge des Hobelmessers (3) der Breite des Traggestells (4) entspricht oder die Breite des Traggestells (4) kleiner als die Länge des Hobelmessers (3) bemessen ist.

14. Eisflächenbearbeitungsmaschine nach einem der Ansprüche 2 bis 13,
**dadurch gekennzeichnet, dass**
die Breite des Traggestells (4) im Bereich hinter dem Hobelmesser (3) und vor der Förderwalze (5) kleiner als die Länge des Hobelmessers (3) bemessen ist.

15. Eisflächenbearbeitungsmaschine nach einem der Ansprüche 8 bis 14,
**dadurch gekennzeichnet, dass**
die Abtastvorrichtungen (11a, 11b) an der in Fahrtrichtung (F) linken Seite des Traggestells (4) angeordnet sind.

16. Eisflächenbearbeitungsmaschine nach einem der vorstehend genannten Ansprüche,
**dadurch gekennzeichnet, dass**
eine Steuervorrichtung zur automatischen fahrerlosen Bewegung zur Aufbereitung einer Eisfläche, welche mit einer Einheit zur Kommunikation mit einem globalen sattelitengestützten Navigationssystem (Global Positioning System (GPS)) ausgestattet ist.

## Claims

1. Ice surface preparation machine (1) comprising a supporting frame (4) provided with skids (18) and a planer blade (3) present transversely to the driving direction (F) of the ice surface preparation machine (1),
**characterised in that**
when in use the supporting frame (4) can be rotated and/or displaced in at least a horizontal plane relative to the ice surface preparation machine (1) by means of an adjusting unit (19).

2. Ice surface preparation machine according to claim 1,
**characterised in that**
the ice surface preparation machine (1) has an ice preparation slide (2), comprising the supporting frame (4) with skids (18), on which transversally to the driving direction (F) of the ice surface preparation machine (1) the planer blade (3) comprising a water application device (8) downstream of the driving direction (F) and a feed roller (5) upstream of the driving direction (F) is arranged, wherein the supporting frame (4) through the interposition of the adjusting unit (19) can be rotated and/or displaced in at least a horizontal plane relative to the ice surface preparation machine (1).

3. Ice surface preparation machine according to any one of the preceding claims, **characterised in that**
the adjusting unit (19) has two adjusting cylinders 6, 16).

4. Ice surface preparation machine according to any one of the preceding claims, **characterised in that**
the adjusting unit (19) has two adjusting cylinders (6, 16) each mounted in a vertical axis (12) on the ice surface preparation machine (1).

5. Ice surface preparation machine according to any one of claims 1 to 3, **characterised in that**
the adjusting unit (19) has two adjusting cylinders (6, 16) mounted in a common vertical axis (12) on the ice surface preparation machine (1).

6. Ice surface preparation machine according to any one of claims 3 to 5, **characterised in that**
the adjusting cylinders (6, 16) are secured to the supporting frame (4) at coupling points (13, 14) spaced apart in the form of vertical axes of rotation.

7. Ice surface preparation machine according to claim 6,
**characterised in that**
between one of the coupling points (13, 14) of an adjusting cylinder (6, 16) and the ice surface preparation machine (1) a holder brace (15) fixed in a vertical axis of rotation (17) is arranged.

8. Ice surface preparation machine according to any one of claims 3 to 7, **characterised in that**
the adjusting cylinders (6, 16) can be regulated by a hydraulic control unit (10) working on the hydraulic balance principle wherein the control unit (10) is provided with at least one sensor device (11a, 11b) for sensing the lateral distance of the supporting frame (4) from the surround (7) of an ice rink and a control valve (9a, 9b) for regulating the pressure application of the adjusting cylinders (6, 16).

9. Ice surface preparation machine according to any one of claims 3 to 7, **characterised in that**
the adjusting cylinders (6, 16) can be regulated by a pneumatic control unit (10) working on the pneumatic balance principle, wherein the control unit (10) is provided with at least one sensor device (11a, 11b) for sensing the lateral distance of the supporting frame (4) from the surround (7) of an ice rink and a control valve (9a, 9b) for regulating the pressure application of the adjusting cylinders (6, 16).

10. Ice surface preparation machine according to any one of claims 8 or 9, **characterised in that**
each control unit (10) has a sensor device (11a, 11b) for sensing the lateral distance of the supporting frame (4) from the surround (7) in the form of a roller lever device with at least once associated control valve (9a, 9b), wherein each roller lever device serves to activate an adjusting cylinder.

11. Ice surface preparation machine according to claim 10,
**characterised in that**
a sensor device (11a, 11b) is arranged in front of the supporting frame (4) in the driving direction (F) for sensing the distance of the supporting frame (4) from a straight surround (7).

12. Ice surface preparation machine according to claim 10 or 11,
**characterised in that**
a sensor device (11a, 11b) is arranged behind the supporting frame (4) in the driving direction (F) for sensing the distance of the supporting frame from a curved surround (7).

13. Ice surface preparation machine according to any one of the preceding claims, **characterised in that**
the length of the planer blade (3) corresponds to the width of the supporting frame (4) or the width of the supporting frame (4) is smaller than the length of the planer blade (3).

14. Ice surface preparation machine according to any one of claims 2 to 13,
**characterised in that**
the width of the supporting frame (4) in the area behind the planer blade (3) and in front of the feed roller (5) is smaller than the length of the planer blade (3).

15. Ice surface preparation machine according to any one of claims 8 to 14,
**characterised in that**
the sensor devices (11a, 11b) are arranged on the left side of the supporting frame (4) in the driving direction (F).

16. Ice surface preparation machine according to any one of the preceding claims, **characterised by**
a control device for automated driverless movement for preparation of an ice surface, equipped with a unit for communication with a Global Positioning System (GPS).

## Revendications

1. Machine de traitement de surfaces de glace (1) avec un châssis porteur (4) muni de patins (18) et une lame de rabot (3) disposée transversalement par rapport à la direction de déplacement (F) de la machine de traitement de glace (1),
**caractérisée en ce que**
lorsque la machine de traitement de surfaces de glace est utilisée, le châssis porteur (4) peut être tourné et/ou coulissé au moyen d'une unité de réglage (19) au moins dans un plan horizontal par rapport à la machine de traitement de surfaces de glace (1).

2. Machine de traitement de surfaces de glace selon la revendication 1,
**caractérisée en ce que**
la machine de traitement de surfaces de glace (1) comprend un chariot de traitement de la glace (2) avec le châssis porteur (4) muni de patins (18), sur lequel est disposée, transversalement par rapport à la direction de déplacement (F), la lame de rabot (3) avec un dispositif d'application d'eau (8) disposé en aval dans la direction de déplacement (F) et un rouleau d'alimentation (5) disposé en amont dans la direction de déplacement (F), le châssis porteur (4) pouvant être tourné et/ou coulissé par rapport à la machine de traitement de surfaces de glace (1) au moins dans un plan horizontal, grâce au branchement intermédiaire de l'unité de réglage (19).

3. Machine de traitement de surfaces de glace selon l'une des revendications précédentes,
**caractérisée en ce que**
l'unité de réglage (19) comprend deux vérins de réglage (6, 16).

4. Machine de traitement de surfaces de glace selon l'une des revendications précédentes,
**caractérisée en ce que**
l'unité de réglage (19) comprend deux vérins de réglage (6, 16) articulés chacun dans un axe vertical (12) au niveau de la machine de traitement de surfaces de glace (1).

5. Machine de traitement de surfaces de glace selon l'une des revendications 1 à 3,
**caractérisée en ce que**
l'unité de réglage (19) comprend deux vérins de réglage (6, 16) articulés dans un axe vertical (12) commun au niveau de la machine de traitement de surfaces de glace (1).

6. Machine de traitement de surfaces de glace selon l'une des revendications 3 à 5,
**caractérisée en ce que**
les vérins de réglage (6, 16) sont fixés au châssis porteur (4) au niveau de points d'articulation (13, 14) conçus comme des axes de rotation verticaux écartés.

7. Machine de traitement de surfaces de glace selon la revendication 6,
**caractérisée en ce que**
entre un des points d'articulation (13, 14) d'un vérin de réglage (6, 16) et de la machine de traitement de surfaces de glace (1), se trouve une entretoise de maintien (15) fixée dans un axe de rotation vertical (17).

8. Machine de traitement de surfaces de glace selon l'une des revendications 3 à 7,
**caractérisée en ce que**
les vérins de réglage (6, 16) peuvent être régulés par une unité de commande (10) hydraulique fonctionnant selon le principe de l'équilibre hydraulique, l'unité de commande (10) étant munie d'au moins un dispositif de mesure (11a, 11 b) pour la mesure de la distance latérale du châssis porteur (4) à partir de la bande (7) d'une patinoire et d'une vanne de commande (9a, 9b) pour la régulation du retour de pression des vérins de réglage (6, 16).

9. Machine de traitement de surfaces de glace selon l'une des revendications 3 à 7,
**caractérisée en ce que**
les vérins de réglage (6, 16) peuvent être régulés par une unité de commande (10) pneumatique fonctionnant selon le principe de l'équilibre pneumatique, l'unité de commande (10) étant munie d'au moins un dispositif de mesure (11a, 11 b) pour la mesure de la distance latérale du châssis porteur (4) à partir de la bande (7) d'une patinoire et d'une vanne de commande (9a, 9b) pour la régulation du retour de pression des vérins de réglage (6, 16).

10. Machine de traitement de surfaces de glace selon l'une des revendications 8 ou 9,
**caractérisée en ce que**
chaque unité de commande (10) comprend un dispositif de mesure (11a, 1b) conçu comme un dispositif à levier à galet pour la mesure de la distance latérale du châssis porteur (4) à partir de la bande (7), avec au moins une vanne de commande (9a, 9b) correspondante, chaque dispositif à levier à galet servant à commander un vérin de réglage (6, 16).

11. Machine de traitement de surfaces de glace selon la revendication 10,
**caractérisée en ce que**
un dispositif de mesure (11a, 11b) est disposé dans la direction de déplacement (F) avant le châssis porteur (4) pour la mesure de la distance du châssis porteur (4) lorsque la bande (7) est droite.

12. Machine de traitement de surfaces de glace selon la revendication 10 ou 11,
**caractérisée en ce que**
un dispositif de mesure (11a, 11b) est disposé dans la direction de déplacement (F) derrière le châssis porteur (4) pour la mesure de la distance lorsque la bande (7) est incurvée.

13. Machine de traitement de surfaces de glace selon l'une des revendications précédentes,
**caractérisée en ce que**
la longueur de la lame de rabot (3) correspond à la largeur du châssis porteur (4) ou la largeur du châssis porteur (4) est dimensionnée comme étant inférieure à la longueur de la lame de rabot (3).

14. Machine de traitement de surfaces de glace selon l'une des revendications 2 à 13,
**caractérisée en ce que**
la largeur du châssis porteur (4) dans la zone derrière la lame de rabot (3) et devant le rouleau d'alimentation (5) est dimensionnée comme étant inférieure à la longueur de la lame de rabot (3).

15. Machine de traitement de surfaces de glace selon l'une des revendications 8 à 14,
**caractérisée en ce que**
les dispositifs de mesure (11a, 11b) sont disposés sur le côté gauche du châssis porteur (4) dans la direction de déplacement (F).

16. Machine de traitement de surfaces de glace selon l'une des revendications précédentes,
**caractérisée en ce que**
un dispositif de commande est équipé, pour le déplacement automatique sans conducteur pour le traitement d'une surface de glace, d'une unité pour la communication avec un système de navigation globale assisté par satellite (Global Positioning System (GPS)).
